# FASCICULE DE BREVET EUROPEEN

(11) **EP 2 407 953 B1**
(45) Date de publication et mention de la délivrance du brevet: **12.11.2014**
(21) Numéro de dépôt: 11005138.0
(22) Date de dépôt: 24.06.2011
(51) Int. Cl.: G08G 5/04

(54) **Procédé d'aide au pilotage amélioré pour aéronef**
Verbessertes Pilotenassistenzverfahren für Luftfahrzeug
Enhanced piloting assistance method for an aircraft

(30) Priorité: 16.07.2010 FR 1002991
(43) Date de publication de la demande: 18.01.2012
(73) Titulaire: Airbus Helicopters, 13725 Marignane Cedex (FR)
(72) Inventeur: Filias, François-Xavier, 13330 Pelissanne (FR)
(74) Mandataire: Pouillot, Laurent Pierre Paul

(56) Documents cités:
- EP-A1- 0 652 544
- US-A- 5 892 462
- US-A1- 2003 195 672
- US-A1- 2008 243 383
- US-B1- 7 633 430

## Description

La présente demande est issue de la demande de brevet FR1002991 déposée le 16 juillet 2010.

L'invention se rapporte au domaine technique général de l'aide au pilotage pour aéronef à basse altitude. Dans ce genre de configuration de vol, souvent au plus près des obstacles et du sol, il convient de disposer de marges de sécurité fiables, lorsque le pilote suit une trajectoire manuellement ou à l'aide du système de pilotage automatique. Ces marges, représentatives de la distance séparant l'aéronef du terrain, sont affichées sur un écran par exemple sous forme de cordon de sécurité et revêtent un caractère vital, notamment lors de vols à faible visibilité.

La présente invention concerne plus particulièrement la navigation à basse altitude et plus précisément le suivi de terrain à altitudes variables en continu, avec un aéronef du genre giravion, hélicoptère par exemple, de manière à éviter des collisions avec le terrain ou avec des obstacles.

Les abréviations usuelles suivantes sont utilisées ci-après :
LIDAR (« Light Détection And Ranging ») : détection et télémétrie par la lumière,
RADAR (« Radio Détection And Ranging ») : détection et télémétrie radio,
AHRS (« Attitude and Heading Referential System »): système de reference de cap et d'attitudes,
GPS (« Global Positioning System ») : système de positionnement global,
GNSS(« Global Navigation Satellite System ») : système de positionnement par satellites (incluant la solution GPS),
FOR (« Field Of Regard ») : champ visuel (angle d'ouverture de la fenêtre d'acquisition),
MSL (« Mean Sea Level ») : niveau d'altitude moyen de la mer,
WGS (« World Geodetic System ») : système de référencement mondial de l'altitude,
HFoM (« Horizontal Figure of Merit ») : erreur de position dans le plan horizontal,
VFoM (« Vertical Figure of Merit ») : erreur de position dans le plan vertical.

Par exemple lors des évacuations de blessés ou lors de vols à basse altitude sous une couche de nuages, les hélicoptères essaient de voler au plus près du terrain tout en évitant une collision avec ledit terrain. Afin de réaliser du vol contour basse altitude et d'éviter les collisions avec le terrain, les pilotes d'hélicoptères volent à vue. Les moyens connus ne permettent de réaliser ce genre de mission qu'en condition de bonne visibilité ou en visibilité dégradée, mais à des altitudes non adaptées à toutes les missions. Ces altitudes sont en général relatives aux informations d'une base de données terrain avec référencement d'obstacles possible.

On connaît à ce jour deux familles de solutions pour réaliser des vols à basse altitude en restant au plus près du terrain et en évitant les obstacles.

L'une des familles concerne des méthodes utilisant des bases de données relatives au terrain (élévation sur un géoïde de référence (MSL sur WGS84 par exemple)), le cas échéant avec des bases de données d'obstacles (géo-localisées avec leur(s) hauteur(s) sur sol). Ces méthodes présentent une grande dépendance vis-à-vis de moyens de géo-localisation. Une perte par exemple d'un système GNSS présente un inconvénient majeur pour poursuivre la mission selon les conditions initiales. En outre, on est confronté au problème du manque de précision des bases de données « terrain ». Des obstacles du genre câble ne sont pas toujours référencés avec précision. Pour respecter les marges de sécurité en vol, l'hélicoptère est donc amené à voler à une altitude trop élevée par rapport au relief

Une autre famille concerne des méthodes utilisant des senseurs actifs télémétriques. Ces méthodes présentent l'inconvénient de ne pas permettre une anticipation sur les virages à effectuer et de ne pas fournir un aspect prédictif de trajectoire sur le long terme. Une méthode utilisant des senseurs actifs télémétriques est par exemple décrite dans le document FR2886439. La méthode décrite nécessite cependant de voler à une altitude élevée en cas de visibilité réduite. Cette méthode est également confrontée à des problèmes de réflexion des ondes inhérents aux senseurs télémétriques.

En outre, ces méthodes sont très dépendantes de la qualité du senseur télémétrique utilisé. A titre d'exemple, ces senseurs ont des portées variables (de 500 mètres à 2000 mètres), détectent les câbles en mode LIDAR mais pas tous en mode RADAR et détectent tous les autres obstacles en mode RADAR quelle que soit la météo mais pas en mode LIDAR. Ces méthodes conduisent donc à augmenter le stress et la charge de travail du pilote.

On connaît également par l'intermédiaire du document US345076, un système de pilotage automatique permettant de déterminer une courbe de sécurité distante de l'aéronef, plus précisément à l'aide de son vecteur vitesse, d'une distance correspondant à la distance minimale qui doit être maintenue entre l'aéronef et un relief détecté. Le système décrit détermine également des courbes supérieure et inférieure localisées de part et d'autre de la courbe de sécurité. En fonction de l'apparition d'obstacles référencés positivement ou négativement par rapport à la courbe de sécurité, entre les courbes inférieures et supérieures, le système calcule des angles à piquer ou à cabrer compatibles avec la manoeuvrabilité de l'aéronef.

On connaît par ailleurs le document FR2712251, qui décrit un procédé d'aide au pilotage d'un aéronef pour des vols à basse altitude, consistant à détecter des obstacles en relief dangereux. Le procédé se base notamment sur les possibilités de manoeuvres de l'aéronef à partir desquelles on calcule une courbe fictive liée à l'aéronef et associée à une trajectoire théorique optimale de franchissement d'un obstacle dans un plan vertical. Cette trajectoire théorique optimale de franchissement est recalculée dans chaque secteur angulaire du champ de vision en prenant en considération l'obstacle le plus élevé détecté par exemple par un senseur télémétrique.

Le document FR1374954, décrit l'association d'un radar et d'un calculateur pour déterminer à tout instant la situation d'un aérodyne par rapport au sol et pour commander des ordres à piquer ou à cabrer.

Outre les documents FR2886439, US3245076, FR2712251 (= EP0652544) et FR1374954, d'autres documents sont cités.

Ainsi, le document US5892462 décrit un système d'évitement de collision avec le terrain, de type adaptatif. Des paramètres sont pris en compte depuis différentes sources pour consolider un algorithme d'évitement de terrain, dont des mesures télémétriques ou des données d'une base cartographique, sans viser à construire de cordon de sécurité sur des secteurs angulaires.

Le document US2008243383 décrit un système d'évitement de collision avec le terrain, qui intègre des paramètres issus de différentes sources.

Le document US7633430 décrit un système d'indication et d'alerte de type « TAWS » pour aéronef, qui intègre divers paramètres dont des retours de radar de bord.

Le document US2003195672 décrit des système de gestion de vol à affichage en 3D augmenté du terrain.

Les documents US20060235581, FR2658636, US6317690, et US2008243383 ont été considérés.

Lorsqu'un senseur télémétrique est utilisé, les méthodes connues sont aussi très dépendantes de la qualité de ce senseur télémétrique et ne permettent pas de pallier une défaillance dudit senseur télémétrique. Le pilote se trouve donc dans une situation où il ne peut pas utiliser un cordon de sécurité, lequel est soit indisponible, soit altéré avec des données fausses ou imprécises. Ces méthodes décrites nécessitent également de voler à une altitude élevée en cas de visibilité réduite. Des problèmes de réflexions d'ondes inhérents aux senseurs télémétriques ne sont pas écartés avec lesdites méthodes.

Toutes les mesures d'un moyen de géo localisation ne sont à ce jour pas souvent prises en compte, à savoir que les erreurs de mesures fournies par les moyens GNSS types HFoM (Horizontal Figure of Merit) ou VFoM (Vertical Figure of Merit) donnant des indications sur les erreurs de mesures horizontales et verticales ne sont pas souvent prises en compte dans les calculs de trajectoire pour les vols à basse altitude.

Un but de l'invention vise à proposer une aide au pilotage ne présentant pas les inconvénients mentionnés ci-dessus.

Un autre but de l'invention vise à proposer une aide au pilotage particulièrement bien adaptée aux giravions en général et aux hélicoptères en particulier.

Encore un but de l'invention vise à proposer une aide au pilotage particulièrement utile pur de voler au plus près du terrain et des obstacles, tout en n'altérant pas les marges de sécurité en vol.

Les buts sont atteints par la présente invention, qui est définie par les revendications.

Ces buts sont notamment atteints à l'aide d'un procédé technique d'aide au pilotage pour un aéronef qui utilise des données issues d'au moins un senseur actif télémétrique pour construire un cordon de sécurité senseur pour l'évitement du terrain et des obstacles survolés. Pour ce faire, cette réalisation prévoit :
- de définir et calculer des secteurs angulaires sur le champ de vision face au pilote,
- de construire un cordon de sécurité terrain à l'aide d'au moins une base de données terrain,
- de construire pour au moins une partie des secteurs angulaires un cordon hybridé de sécurité lequel reprend pour chaque secteur angulaire concerné le plus élevé des cordons de sécurité senseur et de sécurité terrain,
- et d'afficher l'un des cordons comprenant le cordon hybridé de sécurité, le cordon de sécurité terrain et le cordon de sécurité senseur.

Selon un exemple de mise en oeuvre, le procédé conforme à l'invention prévoit d'afficher le cordon de sécurité terrain dans au moins un premier mode de fonctionnement.

Selon un exemple de mise en oeuvre, le procédé conforme à l'invention prévoit d'afficher le cordon hybridé de sécurité dans un second mode de fonctionnement.

Selon un exemple de mise en oeuvre, le procédé conforme à l'invention prévoit d'afficher un cordon hybridé de suivi de terrain dans au moins un troisième mode de fonctionnement, ledit cordon hybridé de suivi de terrain étant construit avec le cordon de sécurité senseur et avec le cordon de sécurité terrain en cas d'absence ou de perte de mesures du senseur actif télémétrique ou en cas d'un champ de vision non couvert par ledit senseur actif télémétrique.

Selon un exemple de mise en ouvre, le procédé conforme à l'invention prévoit d'afficher le cordon de sécurité senseur dans au moins un mode de fonctionnement additionnel.

Selon un exemple de mise en oeuvre, le procédé conforme à l'invention prévoit, lorsque le cordon de sécurité senseur et le cordon de sécurité terrain sont dépourvus d'erreurs de construction, de sélectionner un mode de fonctionnement parmi les premier et second modes de fonctionnement.

Selon un exemple de mise en oeuvre, le procédé conforme à l'invention prévoit, lorsque le cordon de sécurité senseur et le cordon de sécurité terrain sont dépourvus d'erreurs de construction, de sélectionner un mode de fonctionnement parmi les premier, second et troisième modes de fonctionnement.

Selon un exemple de mise en oeuvre, le procédé conforme à l'invention prévoit de vérifier l'état de fonctionnement des moyens de localisation et l'intégrité de la base de données terrain établissant le cordon de sécurité terrain, à vérifier l'état de fonctionnement du senseur actif télémétrique et du système GNSS/AHRS établissant le cordon de sécurité senseur, à afficher le cordon de sécurité senseur en cas de panne des moyens de localisation ou de corruption de la base de données terrain et à afficher une alarme terrain en cas de panne des moyens de localisation ou de corruption (absence) de la base de données terrain, cumulée avec un panne du senseur actif télémétrique.

Selon un exemple de mise en oeuvre, le procédé conforme à l'invention prévoit de vérifier l'état de fonctionnement des moyens de localisation et l'intégrité de la base de données terrain établissant le cordon de sécurité terrain, à vérifier le fonctionnement du senseur actif télémétrique et du système AHRS/GNSS établissant le cordon de sécurité senseur, et à afficher le cordon de sécurité terrain en cas de panne du senseur actif télémétrique ou du système GNSS/AHRS.

Selon un exemple de mise en oeuvre, le procédé conforme à l'invention prévoit d'utiliser un vecteur d'état représentant les informations provenant de senseurs de navigation embarqués, pour construire le cordon de sécurité terrain et le cordon de sécurité senseur.

Selon un exemple de mise en ouvre, le procédé conforme à l'invention prévoit d'afficher un vecteur vitesse symbolisant l'aéronef et son positionnement relatif par rapport au cordon affiché.

Selon un exemple de mise en oeuvre, le procédé conforme à l'invention prévoit de construire une trajectoire en trois dimensions, prédictive du suivi de terrain en utilisant un vecteur d'état simulé, la base de données terrain et une route en deux dimensions tracée par le pilote.

Selon un exemple de mise en oeuvre, le procédé conforme à l'invention prévoit d'enregistrer la trajectoire en trois dimensions ainsi que les données relatives au terrain issues de la simulation de manière à faire suivre ladite trajectoire par un système de pilote automatique.

Selon un exemple de mise en oeuvre, le procédé conforme à l'invention prévoit d'afficher le cordon de sécurité terrain ou le cordon hybridé de sécurité, construit en temps réel à partir de la base de données terrain et des mesures du senseur actif télémétrique pour contrôler le bon fonctionnement du système de pilote automatique.

Selon un exemple de mise en oeuvre, le procédé conforme à l'invention prévoit d'utiliser une base de données terrain comprenant une base de données d'obstacles.

L'invention présente l'avantage de pouvoir fournir un aspect prédictif du terrain rencontré.

Un autre avantage de l'invention est lié à la possibilité en cas de panne du senseur actif télémétrique, de construire un cordon de sécurité à partir d'une base de données terrain se substituant à la perte de mesures dudit senseur.

Encore un autre avantage de l'invention est lié à la possibilité d'anticiper les manoeuvres en phases de virage. En raison de sa portée, et de son champs de vue (FOR : Field Of Regard), un capteur télémétrique n'a pas la capacité en virage à fort roulis d'anticiper l'élévation au dessus du terrain sur les zones que l'aéronef va « découvrir ».

Un avantage supplémentaire de l'invention est lié à la sécurisation de la détection d'obstacles grâce au senseur actif télémétrique, en cas de défaillance ou de manque de précision de la base de données terrain (avec ou sans base de données d'obstacles). Même les câbles ou autres objets non référencés ou mal référencés par la base de données terrain, sont détectés et permettent donc de voler avec plus de sécurité.

Grâce au fait que l'invention permet qu'un cordon de sécurité soit affiché pour une trajectoire préenregistrée selon les contraintes de construction du cordon à tout instant du vol, le pilote peut utilement vérifier le bon fonctionnement du système avec un pilote automatique. Cette vérification se fait par le contrôle de la position du vecteur vitesse de l'hélicoptère par rapport au cordon de sécurité affiché.

L'invention permet au pilote du choisir entre différents modes de fonctionnement. Le pilote peut ainsi choisir, en fonction de la nature de sa mission ou des conditions météorologiques, le mode d'aide au pilotage le plus adéquat pour effectuer le vol à basse ou très basse altitude.

L'invention et ses avantages apparaîtront avec plus de détails dans le cadre de la description qui suit avec un exemple de réalisation donné à titre illustratif et non limitatif en référence aux figures annexées qui représentent :
- la figure 1, un schéma fonctionnel d'exemple de mise en oeuvre du procédé d'aide au pilotage conforme à l'invention,
- la figure 2, un schéma logique illustrant les étapes d'un exemple de mise en ouvre du procédé conforme à l'invention,
- la figure 3, un exemple de cordon de sécurité terrain construit grâce au procédé conforme à l'invention et affiché sur un écran, ledit cordon étant construit à partir d'au moins une base de données terrain et obstacles,
- la figure 4, un autre exemple de cordon de sécurité senseur construit grâce au procédé conforme à l'invention et affiché sur un écran, ledit cordon étant construit à partir de mesures effectuées par un senseur actif télémétrique,
- la figure 5, un autre exemple de cordon hybridé de sécurité construit grâce au procédé conforme à l'invention et affiché sur un écran, ledit cordon étant construit à partir d'au moins une base de données terrain et obstacles complété et/ou modifié le cas échéant avec des informations issues du senseur actif télémétrique,
- et la figure 6, un autre exemple de cordon hybridé de suivi de terrain construit grâce au procédé conforme à l'invention et affiché sur un écran, ledit cordon étant construit à partir du cordon de sécurité senseur de la figure 4 et du cordon de sécurité terrain de la figure 3.

Les éléments structurellement et fonctionnellement identiques, présents sur plusieurs figures distinctes sont affectés d'une seule et même référence numérique ou alphanumérique.

La figure 1 est un schéma fonctionnel d'un exemple de mise en oeuvre du procédé d'aide au pilotage conforme à l'invention.

Ce procédé d'aide au pilotage pour un aéronef prévoit d'utiliser des données mesurées issues d'au moins un senseur actif télémétrique A pour construire un cordon de sécurité senseur B pour l'évitement du terrain et des obstacles.

Dans la présente, les termes « senseur actif télémétrique » doivent être compris de façon large et non limitative, englobant également tous moyens de capture d'images à distance, notamment des imageurs 3D ou stéréoscopiques.

Le procédé d'aide au pilotage pour un aéronef construit un cordon de sécurité terrain D à l'aide d'au moins une base de données terrain C. Cette dernière comprend par exemple une base de données obstacles C'.

La construction du cordon de sécurité terrain D et du cordon de sécurité senseur B est effectuée en utilisant des algorithmes spécifiques et connus et un vecteur d'état VE ou un vecteur d'état simulé VE'. Les vecteurs d'état VE et VE' sont basés sur l'ensemble des paramètres de navigation tels que l'accélération a, la vitesse v, les informations issues de l'AHRS (attitudes : roulis, tangage et lacet) et de GNSS (position : Latitude, Longitude, Altitude MSL et erreurs horizontales et verticales : HFoM et VFoM).

Ce procédé technique définit et calcule également des secteurs angulaires w sur un champ de vision FOR face au pilote.

Ce procédé construit ensuite, pour au moins une partie des secteurs angulaires w, un cordon hybridé de sécurité E, lequel reprend pour chaque secteur angulaire w concerné, le plus élevé des cordons de sécurité senseur B et de sécurité terrain D.

Ce procédé technique affiche ensuite, à l'aide d'un écran F, l'un des cordons comprenant le cordon hybridé de sécurité E, le cordon de sécurité terrain D et le cordon de sécurité senseur B. Le cordon affiché est de préférence superposé aux secteurs angulaires w du champ de vision FOR.

Selon une de mise en ouvre, le procédé de l'invention affiche le cordon de sécurité terrain D dans au moins un premier mode de fonctionnement M1.

Selon une autre mise en oeuvre, le procédé de l'invention affiche le cordon hybridé de sécurité E dans un second mode de fonctionnement M2.

Selon encore un autre exemple, le procédé de l'invention affiche un cordon hybridé de suivi de terrain ST dans au moins un troisième mode de fonctionnement M3.

Le cordon hybridé de suivi de terrain ST est construit selon le procédé technique avec le cordon de sécurité senseur B et avec le cordon de sécurité terrain D en cas d'absence ou de perte de mesures du senseur actif télémétrique A ou en cas d'un champ de vision FOR non couvert par ledit senseur actif télémétrique A.

Selon un exemple de l'invention, le procédé technique affiche le cordon de sécurité senseur B dans au moins un mode de fonctionnement additionnel.

La figure 2, est un schéma logique illustrant les étapes d'un exemple de mise en ouvre de l'invention. Dans cet exemple, il est possible pour le pilote de sélectionner divers modes de fonctionnement. Le choix de l'un ou l'autre de ces modes dépend notamment de la nature de la mission à effectuer, du relief et des conditions climatiques.

Le procédé de l'invention vérifie la non corruption des cordons de sécurité B et D à l'aide de moyens de détection respectifs MD1 et MD3. La vérification du fonctionnement des cordons se fait de la façon suivante :
avec un senseur actif, si aucune information n'est délivrée par le senseur ou que les données ont un signal indiquant des mesures erronées (faux échos par exemple), le cordon de sécurité senseur est déclaré invalide.
avec une base de données uniquement : si la vérification de départ indique une base de données n'étant pas suffisamment à jour, non définie sur la zone à survoler ou corrompue physiquement, le cordon de sécurité terrain est déclaré invalide

Selon un exemple de l'invention consiste, lorsque le cordon de sécurité senseur B et le cordon de sécurité terrain D sont dépourvus d'erreurs de construction, le procédé technique sélectionne un mode de fonctionnement parmi les premier M1 et second M2 modes de fonctionnement.

Selon un autre exemple de l'invention consiste, lorsque le cordon de sécurité senseur B et le cordon de sécurité terrain D sont dépourvus d'erreurs de construction, le procédé technique sélectionne un mode de fonctionnement parmi les premier M1, second M2 et troisième M3 modes de fonctionnement.

Selon un exemple de l'invention le procédé technique vérifie l'état de fonctionnement des moyens de localisation GNSS et l'intégrité de la base de données terrain C établissant le cordon de sécurité terrain D, et vérifier l'état de fonctionnement du senseur actif télémétrique A et du système GNSSIAHRS aidant à la construction du cordon de sécurité senseur B.

Le procédé conforme à l'invention affiche le cordon de sécurité senseur B en cas de panne des moyens de localisation ou de corruption de la base de données terrain C et affiche une alarme « terrain » en cas de panne des moyens de localisation ou de corruption de la base de données terrain C cumulée avec une panne du senseur actif télémétrique A.

Selon un exemple de mise en ouvre, le procédé conforme à l'invention vérifie l'état de fonctionnement des moyens de localisation GNSS et l'intégrité de la base de données terrain C établissant le cordon de sécurité terrain D, vérifie le fonctionnement du senseur actif télémétrique A et du système GNSS/AHRS établissant le cordon de sécurité senseur B, et affiche le cordon de sécurité terrain D, en cas de panne du senseur actif télémétrique A ou du système GNSS/AHRS.

Le procédé conforme à l'invention utilise un vecteur d'état VE représentant les informations provenant de senseurs de navigation embarqués, pour construire le cordon de sécurité terrain D et le cordon de sécurité senseur B.

Selon un exemple, le procédé de l'invention affiche un vecteur vitesse V symbolisant l'aéronef et son positionnement relatif par rapport au cordon affiché et par rapport au terrain T. ceci ressort des figures 3 à 6.

Selon un autre exemple, le procédé conforme à l'invention construit une trajectoire en trois dimensions, prédictive du suivi de terrain en utilisant une route en deux dimensions tracée par le pilote, la base de données terrain C et un vecteur d'état simulé (VE') pour la totalité de la route.

Selon un exemple le procédé technique enregistre la trajectoire en trois dimensions ainsi que les données relatives au terrain issues de la simulation, de manière à faire suivre ladite trajectoire par un système de pilotage avec commandes automatiques ou manuelles.

Par exemple, le procédé technique affiche le cordon de sécurité terrain D ou le cordon hybridé de sécurité E, construit en temps réel à partir de la base de données terrain C et des mesures du senseur actif télémétrique A, pour un contrôle utile et efficace du bon fonctionnement du système de pilotage automatique.

Selon un exemple, le procédé utilise une base de données terrain C comprenant une base de données d'obstacles C'.

La figure 3, représente un exemple de cordon de sécurité terrain D construit selon le procédé conforme à l'invention et affiché sur un écran. Le cordon de sécurité terrain D est construit à partir d'au moins une base de données terrain C et obstacles C'. Le terrain et le relief T sont affichés simultanément avec le cordon de sécurité terrain D. Le vecteur vitesse v est également affiché.

La base de données terrain C, le cas échéant complétée de la base d'obstacles C', présente également un niveau de sécurité donné. Un lissage (algorithme de lissage) et un rajout proportionnels aux marges d'erreurs fournies par ladite base de données terrain C permettent d'augmenter la hauteur du cordon de sécurité terrain D. Des informations issues d'un GNSS telles que la HFoM ou la VFoM peuvent aussi être utilisées à cet effet.

La figure 4 représente un exemple de cordon de sécurité senseur B, construit selon le procédé de l'invention et affiché sur un écran. Le cordon de sécurité senseur B est construit par ce procédé technique à partir de mesures effectuées par un senseur actif télémétrique A. Ce dernier est par exemple un télémètre LIDAR ou RADAR. D'autres détecteurs d'obstacles en trois dimensions sont employés dans des réalisations de l'invention. Le cordon de sécurité senseur B permet de se rapprocher le plus du terrain T et des obstacles.

La figure 5 représente un exemple de cordon hybridé de sécurité E, construit selon le procédé de l'invention et affiché sur un écran. Le cordon hybridé de sécurité E est construit à partir d'au moins une base de données terrain C et d'obstacles C', complétée et/ou modifiée le cas échéant avec des informations issues du senseur actif télémétrique A. Ce senseur actif télémétrique A détecte par exemple un mât 1 dans un secteur angulaire w1 et le procédé de l'invention rehausse le cordon de sécurité terrain D dans ce secteur angulaire w1. Cela revient pour le procédé de l'invention à remplacer dans le secteur angulaire concerné w1, le cordon de sécurité terrain D par le cordon de sécurité senseur B. Cela correspond par exemple à un cas où des obstacles ne sont pas répertoriés dans les bases de données C et C'.

Les secteurs angulaires w, w1 définis et calculés par le procédé de l'invention, ne sont illustrés sur la figure 5 qu'à des fins didactiques pour comprendre la construction d'un cordon et ne sont pas affichés sur un écran dans les réalisations de l'invention.

Les opérations de modification ou de complément des bases de données C et C', ou alternativement de remplacement d'une portion de cordon de sécurité terrain D dans certains secteurs angulaires w1 par un cordon de sécurité senseur B, sont effectuées par un calculateur de mission gérant la base de données (certifiée ou non). Ce calculateur de mission est intégré au système avionique embarqué.

En cas d'absence de données terrain pour un ou plusieurs secteurs angulaires w, le cordon de sécurité terrain D est complété selon le procédé de l'invention avec les informations du senseur actif télémétrique A si elles sont disponibles. Si un champ de vision FOR pour l'un des cordons de sécurités B, D est supérieur à l'autre, c'est ce cordon de sécurité le plus étendu qui sera affiché dans les secteurs angulaires w concernés. Le pilote dispose ainsi d'un cordon par défaut dans certains secteurs angulaires w.

Dans le mode de fonctionnement M1, affichant le cordon de sécurité terrain D, un avantage est que l'invention n'utilise pas le senseur actif télémétrique A, lequel peut fournir de faux échos dans certains cas et être détectable.

La figure 6 montre un exemple de cordon hybridé de suivi de terrain ST construit selon le procédé conforme à l'invention et affiché sur un écran. Le cordon hybridé de suivi de terrain ST est construit à partir du cordon de sécurité senseur B de la figure 4 et du cordon de sécurité terrain D de la figure 3. II apparaît clairement que le champ de vision FOR pour le senseur actif télémétrique A ne couvre pas l'ensemble des secteurs angulaires w couverts par le cordon de sécurité terrain D. Ce dernier sera donc affiché en dehors du champ de vision FOR du senseur actif télémétrique A. Le cordon de sécurité senseur B, le plus près du terrain est affiché en priorité et en cas d'absence ou de perte d'informations du senseur actif télémétrique A, c'est le cordon de sécurité terrain D qui est affiché.

Naturellement, la présente invention est sujette à des variantes outre les modes de réalisations décrits.

## Revendications

1. Procédé d'aide au pilotage pour un aéronef ce procédé technique utilisant des données issues d'au moins un senseur actif télémétrique pour construire un cordon de sécurité senseur (B) pour l'évitement du terrain et des obstacles survolés,
**caractérisé en ce que** le procédé :
- définit et calcule des secteurs angulaires (w) sur le champ de vision (FOR) face au pilote,
- construit un cordon de sécurité terrain (D) à l'aide d'au moins une base de données terrain,
- construit pour au moins une partie des secteurs angulaires (w) un cordon hybridé de sécurité (E) lequel reprend pour chaque secteur angulaire (w) concerné le plus élevé des cordons de sécurité senseur (B) et de sécurité terrain (D),
- et affiche l'un des cordons comprenant le cordon hybridé de sécurité (E), le cordon de sécurité terrain (D) et le cordon de sécurité senseur (B).

2. Procédé selon la revendication 1,
**caractérisé en ce qu'**il prévoit d'afficher le cordon de sécurité terrain (D) dans au moins un premier mode de fonctionnement.

3. Procédé selon la revendication 1 ou 2,
**caractérisé en ce que** ce procédé prévoit d'afficher le cordon hybridé de sécurité (E) dans un second mode de fonctionnement.

4. Procédé selon l'une des revendications 1 à 3,
**caractérisé en ce que** ce procédé prévoit d'afficher un cordon hybridé de suivi de terrain (ST) dans au moins un troisième mode de fonctionnement, ledit cordon hybridé de suivi de terrain (ST) étant construit avec le cordon de sécurité senseur (B) et avec le cordon de sécurité terrain (D) en cas d'absence ou de perte de mesures du senseur actif télémétrique (A) ou en cas d'un champ de vision (FOR) non couvert par ledit senseur actif télémétrique.

5. Procédé selon l'une des revendications 1 à 4,
**caractérisé en ce que** ce procédé prévoit d'afficher le cordon de sécurité senseur (B) dans au moins un mode de fonctionnement additionnel.

6. Procédé selon la revendication 3,
**caractérisé en ce que** lorsque le cordon de sécurité senseur (B) et le cordon de sécurité terrain (D) sont dépourvus d'erreurs de construction, le procédé sélectionne le mode de fonctionnement parmi les premier et second modes de fonctionnement.

7. Procédé selon la revendication 5,
**caractérisé en ce que**, lorsque le cordon de sécurité senseur (B) et le cordon de sécurité terrain (D) sont dépourvus d'erreurs de construction, le procédé sélectionne le mode de fonctionnement parmi les premier, second et troisième modes de fonctionnement.

8. Procédé selon la revendication 1,
**caractérisé en ce qu'**il prévoit de vérifier l'état de fonctionnement des moyens de localisation et l'intégrité de la base de données terrain (C) établissant le cordon de sécurité terrain (D), de vérifier l'état de fonctionnement du senseur actif télémétrique (A) et du système GNSS/AHRS établissant le cordon de sécurité senseur (B), et d'afficher le cordon de sécurité senseur (B) en cas de panne des moyens de localisation ou de corruption de la base de données terrain (C) et d'afficher une alarme terrain en cas de panne des moyens de localisation ou de corruption de la base de données terrain (C) cumulée avec une panne du senseur actif télémétrique (A).

9. Procédé selon la revendication 1 ou 8,
**caractérisé en ce que** ce procédé prévoit de vérifier l'état de fonctionnement des moyens de localisation et l'intégrité de la base de données terrain (C) établissant le cordon de sécurité terrain (D), de vérifier le fonctionnement du senseur actif télémétrique (A) et du système GNSS/AHRS établissant le cordon de sécurité senseur (B), et d'afficher le cordon de sécurité terrain (D) en cas de panne du senseur actif télémétrique (A) ou du système GNSS/AHRS.

10. Procédé selon l'une des revendications 1 à 9,
**caractérisé en ce que** ce procédé prévoit d'utiliser un vecteur d'état (VE) représentant les informations provenant de senseurs de navigation embarqués, pour construire le cordon de sécurité terrain (D) et le cordon de sécurité senseur (B).

11. Procédé selon l'une des revendications 1 à 10,
**caractérisé en ce que** ce procédé prévoit d'afficher un vecteur vitesse (V) symbolisant l'aéronef et son positionnement relatif par rapport au cordon affiché.

12. Procédé selon la revendication 11,
**caractérisé en ce que** ce procédé prévoit de construire une trajectoire en trois dimensions, prédictive du suivi de terrain en utilisant un vecteur d'état simulé (VE'), la base de données terrain (C) et une route en deux dimensions tracée par le pilote.

13. Procédé selon la revendication 12,
**caractérisé en ce que** ce procédé prévoit d'enregistrer la trajectoire en trois dimensions ainsi que les données relatives au terrain issues de la simulation de manière à faire suivre ladite trajectoire par un système de pilotage automatique.

14. Procédé selon la revendication 13,
**caractérisé en ce que** ce procédé prévoit d'afficher le cordon de sécurité terrain (D) ou le cordon hybridé de sécurité (E), construits en temps réel à partir de la base de données terrain (C) et des mesures du senseur actif télémétrique (A) pour contrôler le bon fonctionnement du système de pilotage automatique.

15. Procédé selon l'une des revendications 1 à 14,
**caractérisé en ce que** ce procédé prévoit d'utiliser une base de données terrain (C) comprenant une base de données d'obstacles (C').

## Patentansprüche

1. Pilotenassistenzverfahren für ein Luftfahrzeug, wobei dieses technische Verfahren Daten verwendet, die mindestens von einem aktiven telemetrischen Sensor geliefert werden, um ein Sensorsicherheitsband (B) zu konstruieren, um Kollisionen im Gelände und mit Hindernissen zu vermeiden,
**dadurch gekennzeichnet, dass** gemäß dem Verfahren:
- Winkelabschnitte (w) im Sichtfeld (FOR) gegenüber dem Piloten definiert und berechnet werden,
- ein Geländesicherheitsband mit Hilfe mindestens einer Geländedatenbasis konstruiert wird,
- für mindestens einen Teil der Winkelabschnitte (w) ein Hybridsicherheitsband (E) konstruiert wird, welches für jeden betroffenen Winkelabschnitt (w) das höchste Band von dem Sensorband (B) und dem Geländeband (D) übernimmt, und
- eines der Bänder aus der Gruppe Hybridsicherheitsband (E), Geländesicherheitsband (D) und Sensorsicherheitsband (B) angezeigt wird.

2. Verfahren nach Anspruch 1,
**dadurch gekennzeichnet, dass** es vorsieht, in mindestens einem ersten Funktionsmodus das Geländesicherheitsband (D) anzuzeigen.

3. Verfahren nach Anspruch 1 oder 2,
**dadurch gekennzeichnet, dass** es vorsieht, in einem zweiten Funktionsmodus das Hybridsicherheitsband (E) anzuzeigen.

4. Verfahren nach einem der Ansprüche 1 bis 3,
**dadurch gekennzeichnet, dass** es vorsieht, ein Hybridgeländefolgeband (ST) in mindestens einem dritten Funktionsmodus anzuzeigen, wobei das Hybridgeländefolgeband (ST) aus dem Sensorsicherheitsband (B) und dem Geländesicherheitsband (D) konstruiert wird im Falle der Abwesenheit oder des Verlustes von Messwerten des aktiven telemetrischen Sensors (A) oder im Falle eines Sichtfeldes (FOR), das nicht von dem aktiven telemetrischen Sensor abgedeckt wird.

5. Verfahren nach einem der Ansprüche 1 bis 4,
**dadurch gekennzeichnet, dass** dieses Verfahren vorsieht, das Sensorsicherheitsband (B) in mindestens einem zusätzlichen Funktionsmodus anzuzeigen.

6. Verfahren nach Anspruch 3,
**dadurch gekennzeichnet, dass**, wenn das Sensorsicherheitsband (B) und das Geländesicherheitsband (D) frei von Konstruktionsfehlern sind, das Verfahren den Funktionsmodus aus dem ersten Funktionsmodus und dem zweiten Funktionsmodus auswählt.

7. Verfahren nach Anspruch 5,
**dadurch gekennzeichnet, dass**, wenn das Sensorsicherheitsband (B) und das Geländesicherheitsband (D) frei von Konstruktionsfehlern sind, das Verfahren den Funktionsmodus aus dem ersten, zweiten und dritten Funktionsmodus auswählt.

8. Verfahren nach Anspruch 1,
**dadurch gekennzeichnet, dass** es vorsieht, den Funktionszustand der Lokalisierungsmittel und die Vollständigkeit der Geländedatenbasis (C), mit denen das Geländesicherheitsband (D) erstellt wird, zu überprüfen, den Funktionszustand des aktiven telemetrischen Sensors (A) und des Systems GNSS/AHRS, welches das Sensorsicherheitsband (B) erstellt, zu überprüfen, und das Sensorsicherheitsband (B) anzuzeigen, wenn die Lokalisierungsmittel defekt sind oder im Falle einer Beschädigung der Geländedatenbasis (C), und einen Geländealarm anzuzeigen im Falle eines Defektes der Lokalisierungsmittel oder der Beschädigung der Geländedatenbasis (C) zusammen mit einem Defekt des aktiven telemetrischen Sensors (A).

9. Verfahren nach Anspruch 1 oder 8,
**dadurch gekennzeichnet, dass** es vorsieht, den Funktionszustand der Lokalisierungsmittel und die Vollständigkeit der Geländedatenbasis (C), mit denen das Geländesicherheitsband (D) erstellt wird, zu überprüfen, die Funktionsfähigkeit des aktiven telemetrischen Sensors (A) und des Systems GNNS/AHRS zu überprüfen, mit denen das Sensorsicherheitsband (B) erstellt wird, und das Geländesicherheitsband (D) anzuzeigen im Falle eines Defekts des aktiven telemetrischen Sensors (A) oder des Systems GNNS/AHRS.

10. Verfahren nach einem der Ansprüche 1 bis 9,
**dadurch gekennzeichnet, dass** das Verfahren vorsieht, einen Zustandsvektor (VE) zu verwenden, der die Informationen wiedergibt, die von den Bordnavigationssensoren stammen, um das Geländesicherheitsband (D) und das Sensorsicherheitsband (B) zu konstruieren.

11. Verfahren nach einem der Ansprüche 1 bis 10,
**dadurch gekennzeichnet, dass** das Verfahren vorsieht, einen Geschwindigkeitsvektor (V) anzuzeigen, der das Luftfahrzeug und seine Relativposition zu dem angezeigten Band symbolisiert.

12. Verfahren nach Anspruch 11,
**dadurch gekennzeichnet, dass** es vorsieht, eine Trajektorie in drei Dimensionen zu konstruieren, die den Geländeverlauf vorhersieht unter Verwendung eines simulierten Zustandsvektors (VE'), der Geländedatenbasis (C) und einer Flugroute in zwei Dimensionen, die von dem Piloten gezeichnet wird.

13. Verfahren nach Anspruch 12,
**dadurch gekennzeichnet, dass** es vorsieht, die Trajektorie in drei Dimensionen sowie die Daten bezüglich des Geländes, die von der Simulation stammen, aufzuzeichnen, derart, dass die Trajektorie von einem Autopilotsystem verfolgt werden kann.

14. Verfahren nach Anspruch 13,
**dadurch gekennzeichnet, dass** es vorsieht, das Geländesicherheitsband (D) oder das Hybridsicherheitsband (E), die in Echtzeit konstruiert werden, ausgehend von der Geländedatenbasis (C) und den Messungen des aktiven telemetrischen Sensors (A) anzuzeigen, um das Funktionieren des Autopilotsystems zu kontrollieren.

15. Verfahren nach einem der Ansprüche 1 bis 14,
**dadurch gekennzeichnet, dass** es vorsieht, eine Geländedatenbasis (C) zu verwenden, die eine Hindernisdatenbasis (C') umfasst.

## Claims

1. Piloting assistance method for an aircraft, this technical method using data from at least one active telemetric sensor in order to construct a sensor safety cordon (B) for avoiding the terrain and obstacles that are overflown,
**characterised in that** the method:
- defines and calculates angular sectors (w) over the field of regard (FOR) facing the pilot,
- constructs a terrain safety cordon (D) with the help of at least one terrain database,
- constructs, for at least some of the angular sectors (w), a hybrid safety cordon (E) which uses, for each angular sector (w) in question, the higher of the sensor safety cordon (B) and the terrain safety cordon (D),
- and displays one of the cordons comprising the hybrid safety cordon (E), the terrain safety cordon (D) and the sensor safety cordon (B).

2. Method according to claim 1,
**characterised in that** it makes provision for displaying the terrain safety cordon (D) in at least a first mode of operation.

3. Method according to claim 1 or 2,
**characterised in that** the method makes provision for displaying the hybrid safety cordon (E) in a second mode of operation.

4. Method according to one of claims 1 to 3,
**characterised in that** the method makes provision for displaying a hybrid terrain-tracking cordon (ST) in at least a third mode of operation, said hybrid terrain-tracking cordon (ST) being constructed with the sensor safety cordon (B) and with the terrain safety cordon (D) in the event of measurements of the active telemetric sensor (A) being absent or lost or in the event of a field of regard (FOR) not being covered by said active telemetric sensor.

5. Method according to one of claims 1 to 4,
**characterised in that** the method makes provision for displaying the sensor safety cordon (B) in at least one additional mode of operation.

6. Method according to claim 3,
**characterised in that** when the sensor safety cordon (B) and the terrain safety cordon (D) are free from construction errors, the method selects the mode of operation from the first and second modes of operation.

7. Method according to claim 5,
**characterised in that** when the sensor safety cordon (B) and the terrain safety cordon (D) are free from construction errors, the method selects the mode of operation from the first, second and third modes of operation.

8. Method according to claim 1,
**characterised in that** it makes provision for checking the operating state of the locating means and the integrity of the terrain database (C) establishing the terrain safety cordon (D), for checking the operating state of the active telemetric sensor (A) and of the GNSS/AHRS system establishing the sensor safety cordon (B), and for displaying the sensor safety cordon (B) in the event of failure of the locating means or corruption of the terrain database (C) and for displaying a terrain alarm in the event of failure of the locating means or corruption of the terrain database (C) together with failure of the active telemetric sensor (A).

9. Method according to claim 1 or 8,
**characterised in that** the method makes provision for checking the operating state of the locating means and the integrity of the terrain database (C) establishing the terrain safety cordon (D), for checking the operation of the active telemetric sensor (A) and of the GNSS/AHRS system establishing the sensor safety cordon (B), and for displaying the terrain safety cordon (D) in the event of failure of the active telemetric sensor (A) or the GNSS/AHRS system.

10. Method according to one of claims 1 to 9,
**characterised in that** the method makes provision for using a state vector (VE) representing information coming from on-board navigation sensors, in order to construct the terrain safety cordon (D) and the sensor safety cordon (B).

11. Method according to one of claims 1 to 10,
**characterised in that** the method makes provision for displaying a speed vector (V) symbolising the aircraft and its position relative to the displayed cordon.

12. Method according to claim 11,
**characterised in that** the method makes provision for constructing a three-dimensional trajectory which predicts the terrain ahead by using a simulated state vector (VE'), the terrain database (C) and a two-dimensional route plotted by the pilot.

13. Method according to claim 12,
**characterised in that** the method makes provision for storing the three-dimensional trajectory together with the data relating to the terrain derived from the simulation in such a manner as to cause said trajectory to be followed by an autopilot system.

14. Method according to claim 13,
**characterised in that** the method makes provision for displaying the terrain safety cordon (D) or the hybrid safety cordon (E), constructed in real time from the terrain database (C) and the measurements of the active telemetric sensor (A) in order to check that the autopilot system is operating properly.

15. Method according to one of claims 1 to 14,
**characterised in that** the method makes provision for using a terrain database (C) comprising an obstacles database (C').
